# DEMANDE DE BREVET EUROPEEN

(11) **EP 1 002 930 A1**
(43) Date de publication de la demande: **24.05.2000**
(21) Numéro de dépôt: 99450028.8
(22) Date de dépôt: 17.11.1999
(51) Int. Cl.: E06B 9/174

(54) **Joue à multiples fonctions pour caisson de volet roulant avec tablier à lames articulées**

(30) Priorité: 18.11.1998 FR 9814676
(71) Demandeur: Etablissements Carretier & Robin SA, 47800 Miramont de Guyenne (FR)
(72) Inventeur: Lopez, Daniel, 31100 Toulouse (FR); Picard, Lucien, 47800 Saint Pardoux Isaac (FR); Surles, Jacques, 31400 Toulouse (FR)
(74) Mandataire: Thébault, Jean-Louis

(57) **Abrégé**

L'objet de l'invention est une joue à fonctions multiples pour caisson (12) de volet roulant avec tablier à lames articulées, caractérisée en ce qu'elle comprend une platine (28) monolithique munie sur sa face extérieure d'un logement (34) dans le centre duquel est ménagé un trou (40) à contour de type en étoile de réception d'une tête (50) de profil conjugué d'un support (36) de tube d'enroulement, ledit logement (34) recevant un anneau (58) ainsi que des moyens de fixation (18) de cette tête (50) sur la platine (28) au moyen dudit anneau (58).

## Description

La présente invention concerne une joue à multiples fonctions pour caisson de volet roulant avec tablier à lames articulées.

On connaît les volets roulants disposés dans des caissons eux-mêmes rapportés dans une ouverture en vue de pouvoir occulter ladite ouverture en fonction des besoins.

Ces volets roulants comprennent un tablier comportant lui-même de nombreuses lames articulées entre elles. L'extrémité libre supérieure du tablier est fixée sur un arbre rotatif en sorte de recevoir la totalité de la longueur du tablier sous sa forme enroulée.

Une pignonnerie adaptée permet la manoeuvre de l'arbre, l'entraînement étant généralement motorisé car un tel agencement permet notamment une commande centralisée, en plus du gain de temps et de l'économie d'efforts. Les moteurs de type connu sont des moteurs de forme cylindrique prévus pour être disposés dans un support de tube d'enroulement. Dans le cas d'un entraînement manuel; une manivelle et un renvoi d'angle adapté permettent de mettre en rotation dans les deux sens le tube d'enroulement.

Le carter du caisson comprend une fente de passage du tablier en sorte de laisser le tablier libre de sortir du caisson sans provoquer de blocage. Cette fente est ménagée à proximité immédiate de l'angle de la face inférieure du carter qui se trouve sensiblement dans le plan vertical P passant par le point de tangence à l'enroulement lorsque celui-ci atteint son diamètre D maximal.

Un tel caisson complet avec son tablier, ses joues et son mécanisme est rapporté dans l'ouverture prévue pour le recevoir et peut prendre deux positions par rapport au sens d'enroulement du tablier :
- une position extérieure dans laquelle le tablier est au plus proche de la menuiserie, et
- une position intérieure dans laquelle le tablier est éloigné de la menuiserie, sensiblement dans le plan du mur dans lequel est ménagée l'ouverture.

Entre les deux positions, on a fait simplement pivoter le caisson de 180° dans le plan horizontal. Il n'existe donc qu'un seul type de caisson et deux montages.

On entend par menuiserie toute huisserie avec un ouvrant du type fenêtre, porte.

Les carters des caissons existants ont une forme à section carrée ou rectangulaire et peuvent être ainsi montés suivant les deux positions indifféremment. Même si l'esthétique est discutable, il y a une homogénéité dans la présentation.

D'autres carters de caissons ont tenté de donner des formes arrondies et pour ce faire, l'angle de la face inférieure opposé à celui qui reçoit la fente est arrondi, parallèlement au profil du tablier enroulé, à son diamètre D maximal théorique.

L'inconvénient de tels agencements est celui de présenter une dissymétrie si bien qu'au montage, suivant qu'il s'agit d'un montage extérieur ou intérieur, l'esthétique devient très discutable pour ne pas dire rédhibitoire. Ceci est d'autant plus vrai que les deux montages doivent, dans certains cas, coexister sur une même façade.

On cherche donc à réaliser des caissons de formes arrondies mais sensiblement symétriques pour permettre les deux montages évoqués ci-avant.

Il est aussi nécessaire d'agencer le caisson pour le rendre plus industriel, plus fiable et plus résistant.

En effet, actuellement, pour assurer le montage du tube d'enroulement et de son entraînement motorisé ou manuel, côté entraînement, il est prévu une série de pièces assemblées entre elles par différents moyens mécaniques. De façon connue, la tête du moteur tubulaire est fixée sur une platine métallique au moyen d'un encliquetage métallique à ressort, cette platine vient à son tour s'incruster dans un flasque métallique, l'ensemble ainsi formé venant se monter sur une joue en matière plastique.

Cet empilement de pièces ne peut être que préjudiciable au coût, à la résistance mécanique sauf à faire des pièces ajustées et fortement dimensionnées, et aussi à la fiabilité.

Pour le montage côté palier, il est utile de pouvoir disposer d'un montage identique pour la simplicité de la fabrication.

La présente invention a pour but de pallier les différents problèmes évoqués ci-dessus et propose une joue à fonctions multiples qui permet :
- de simplifier la fabrication, le montage aisé et fiable du support de moteur mais aussi son démontage in situ,
- de conduire le tablier dans les mouvements monte et descente,
- une fixation des coulisses de guidage du tablier hors du caisson,
- de réaliser des carters de formes esthétiques arrondies, symétriques,
- la fixation des câbles d'alimentation,
- de recevoir un carter en tôle pliée, et
- une adaptation aux différents types de mécanismes, notamment les moteurs.

La présente invention est maintenant décrite en accord avec les dessins annexés relatifs à un mode de réalisation particulier non limitatif, les différentes figures représentant :
- figure 1, une vue en perspective éclatée du support moteur, de la joue et de ses moyens de fixation,
- figure 2, une vue de détail des éléments de la figure 1,
- figure 3, une vue en perspective éclatée du support moteur identique à celle de la figure 1 mais après rotation de 180° dans le plan horizontal,
- figure 4, une vue en élévation latérale des éléments assemblés, et
- figure 5, une vue en coupe transversale de la joue montée dans son carter et munie de coulisses.

Sur les figures 1 et 2, on a uniquement représenté le carter 10 du caisson 12 en trait mixte pour des raisons de clarté. Une joue 14 selon l'invention est prévue pour recevoir le support moteur 16 et ses moyens 18 de fixation.

Le carter à une forme telle que sa face 20 supérieure est sensiblement plane pour venir se plaquer contre le linteau de l'ouverture dans laquelle il est destiné à être monté. La partie 22 inférieure du carter est à section sensiblement circulaire, pour le moins galbée et de forme quasi symétrique.

Le carter présente deux parties 24 anguleuses et une fente 26 de passage du tablier.

La joue 14 à multiples fonctions, plus particulièrement venue de moulage en matière plastique, comprend une platine 28 nervurée, de façon concentrique et radiale pour lui assurer une rigidité certaine. La forme extérieure est sensiblement circulaire avec une face 30 supérieure plane conjuguée avec celle du carter.

La platine comporte deux parties 32 anguleuses prévues pour coopérer avec le carter et assurer ainsi un blocage en rotation des deux éléments.

Dans la partie centrale de la platine, un logement 34 est réservé pour recevoir et fixer le support 36 de l'arbre d'enroulement du tablier dans lequel est intégré le moteur dans la version motorisée.

Une nervure 38 continue délimite ce logement et reçoit les extrémités des différentes nervures radiales pour rendre l'ensemble monolithique et rigide.

Le logement 34 comprend aussi un trou 40, de forme étoilée, centré. Chacune des parties 42 anguleuses rentrantes présente une surépaisseur 44 pour augmenter la surface d'appui dont l'intérêt sera compris à la lecture de la suite de la description.

Ce logement 34 comprend aussi une lumière 46, oblongue et curviligne ménagée entre le trou 40 et la nervure 38.

Des crochets 48 élastiques de blocage sont venus de moulage avec la joue et portés par la nervure 38. Ces crochets sont disposés pour faire saillie vers l'intérieur du logement 34.

Le support 36 d'arbre comprend une tête 50 creuse de forme en étoile, conjuguée de celle du trou 40. Cette tête est solidaire du corps 52 du support 36 d'arbre.

Chacune des parties 54 sortantes de la tête en étoile porte une fente 56 ménagée suivant une corde, ces fentes constituant une partie des moyens 18 de fixation.

Une autre partie des moyens de fixation comprend un anneau 58 dont le diamètre extérieur lui permet de tourner dans le logement 34 après encliquetage entre les crochets 48 élastiques.

Le diamètre de l'ouverture 60 centrale de l'anneau est égale, aux jeux près, à celui du diamètre extérieur maximal de la tête 50 pour lui permettre de passer à l'intérieur.

La périphérie intérieure de l'anneau comprend de plus des ergots 62 en saillie. Ces ergots ont une longueur qui correspond sensiblement aux longueurs des fentes 56 de la tête 50.

Un pion 64 en saillie vers l'intérieur du caisson, perpendiculairement au plan de l'anneau, est également porté par l'anneau, comme cela est plus visible sur la figure 3.

Le montage de l'ensemble et l'agencement en résultant sont indiqués ci-après.

L'anneau est encliqueté dans les crochets 48 élastiques qui le retiennent dans le logement 34, tout en le laissant libre en rotation. Dans cette position, le pion 64 passe à travers la lumière 46 oblongue et curviligne. L'anneau est tourné pour que ses ergots 62 soient masqués par les parties rentrantes 42 et pour que le trou 40 soit libre de passage.

La tête 50 du support est introduite dans le trou 40 et à travers l'anneau jusqu'à ce que le corps 52 du support 36 vienne en butée sur la face intérieure de la platine.

L'anneau est ensuite tourné pour venir faire pénétrer les ergots 62 de l'anneau dans les fentes 56 de la tête 50. Le pion parcourt parallèlement la lumière 46 oblongue et curviligne. Ce pion de manoeuvre permet de faire tourner l'anneau de l'intérieur même lorsque le caisson est monté et que la face extérieure de la platine n'est pas accessible.

On note que les surépaisseurs 44 assurent le guidage en rotation et le centrage de l'anneau durant ce mouvement tout en renforçant la platine aux points de contact.

Les différentes dimensions des pièces sont adaptées pour réaliser un blocage efficace et durable, grâce aussi à l'élasticité de ces pièces en matière plastique.

La joue à fonctions multiples comprend aussi d'autres accessoires intégrés.

Ainsi, sur les figures 3 et 5, la platine 28 comprend sur sa face intérieure une butée 66 de guidage du tablier 68 pour permettre un montage décalé des coulisses 70 de guidage de ce tablier.

Il est aussi prévu en vis-à-vis un bossage 72 complémentaire de guidage du tablier notamment lorsque le tablier est en position déroulée. Ce bossage est disposé du côté intérieur du tablier par rapport au sens d'enroulement du tablier.

On note enfin que la joue comprend des plots de réception de doigts de fixation de caches, non représentés car à la portée de l'homme de l'art et ne présentant aucune caractéristique technique, caches qui sont prévus pour venir simplement masquer la face extérieure de la joue afin d'éviter de voir l'ensemble des éléments portés par la platine.

La joue selon l'invention comprend aussi des moyens 74 de fixation des coulisses qui viennent se bloquer dans des ressauts 76 venus de moulage avec cette joue, donc intégrés. Ces moyens de fixation confèrent une fonction supplémentaire à cette joue, fonction qui permet de limiter encore plus le nombre de pièces libres nécessaires au montage, qui permet de rendre solidaire l'ensemble et de générer une liaison sérieuse du caisson et des coulisses.

## Revendications

1. Joue à fonctions multiples pour caisson (12) de volet roulant avec tablier à lames articulées, caractérisée en ce qu'elle comprend une platine (28) monolithique munie sur sa face extérieure d'un logement (34) dans le centre duquel est ménagé un trou (40) à contour de type en étoile de réception d'une tête (50) de profil conjugué d'un support (36) de tube d'enroulement, ledit logement (34) recevant un anneau (58) ainsi que des moyens de fixation (18) de cette tête (50) sur la platine (28) au moyen dudit anneau (58).

2. Joue à fonctions multiples selon la revendication 1, caractérisée en ce que le trou (40) et la tête (50) ont une section étoilée, et en ce que les moyens de fixation en translation comprennent des fentes (56) ménagées sur les parties sortantes de la tête, et des ergots (62) portés par le bord intérieur de l'anneau (58) prévus pour pénétrer dans lesdites fentes (56) par rotation.

3. Joue à fonctions multiples selon la revendication 1 ou 2, caractérisée en ce que la platine (28) porte une lumière (46) oblongue curviligne et l'anneau (58) porte un pion (64) de manoeuvre perpendiculaire au plan de cet anneau, passant à travers cette lumière.

4. Joue à fonctions multiples selon l'une quelconque des revendications précédentes, caractérisée en ce qu'elle comprend une face supérieure (30) plane et le reste de forme galbée avec des parties anguleuses anti-rotation.

5. Joue à fonctions multiples selon l'une quelconque des revendications précédentes, caractérisée en ce qu'elle porte une butée (66) de guidage du tablier.

6. Joue à fonctions multiples selon l'une quelconque des revendications précédentes, caractérisée en ce qu'elle porte un bossage (72) complémentaire de guidage du tablier, disposé du côté intérieur par rapport au sens d'enroulement du tablier.

7. Joue à fonctions multiples selon l'une quelconque des revendications précédentes, caractérisée en ce qu'elle comprend des moyens (74) de fixation des coulisses, intégrés.
